# EUROPÄISCHE PATENTSCHRIFT

(11) **EP 0 417 400 B1**
(45) Veröffentlichungstag und Bekanntmachung des Hinweises auf die Patenterteilung: **20.07.1994**
(21) Anmeldenummer: 90110229.3
(22) Anmeldetag: 30.05.1990
(51) Int. Cl.: A63C 7/10

(54) **Skibremse**
Skibrake
Frein de ski

(30) Priorität: 01.09.1989 AT 2069/89
(43) Veröffentlichungstag der Anmeldung: 20.03.1991
(73) Patentinhaber: HTM Sport- und Freizeitgeräte Aktiengesellschaft, A-2320 Schwechat (AT)
(72) Erfinder: Erdei, Roland, A-2484 Weigelsdorf (AT)
(74) Vertreter: Szász, Tibor, Dipl.-Ing.

(56) Entgegenhaltungen:
- WO-A-87/07515
- DE-A- 3 326 451
- FR-A- 1 519 298
- FR-A- 2 213 784
- FR-A- 2 500 313
- FR-A- 2 578 167

## Beschreibung

Die Erfindung bezieht sich auf eine Skibremse gemäß dem Oberbegriff des Anspruches 1.

Solche Skibremsen sind in zahlreichen Varianten bekannt und in der Praxis bewährt. Es sei hier nur beispielshalber auf die AT-B-384 554 verwiesen.

Nun wurde in der Vergangenheit mehrfach vorgeschlagen, Skibindungen zur Dämpfung unerwünschter Schwingungen nicht direkt auf dem Ski sondern auf einem seinerseits auf dem Ski befestigten Stoßdämpfer oder Federbrett zu montieren. Ein solches Federbrett ist beispielsweise aus der DE-A-37 12 807 bekannt. Eine andere Lösung (Stoßdämpfer) ist in der DE-A-37 09 802 offenbart.

Bei Verwendung solcher Federbretter ergibt sich das Problem, daß die Bremsdorne in der aktiven Bremsstellung der Skibremse wegen der dem Ski gegenüber erhöhten Montageposition nicht ausreichend tief unter die Ebene der Lauffläche des Ski ragen, um eine sichere Bremsung zu gewährleisten. Eine einfache Verlängerung der Bremsdorne um die Höhe des Federbrettes bietet dabei keine praktisch verwertbare Lösung, da dadurch einerseits das Gesamtgewicht weiter erhöht würde und andererseits die Bremsdorne in der Bereitschaftsstellung (Fahrtstellung) der Skibremse nach hinten weit über den Fersenhalter und das Federbrett hinausstünden, was die Gefahr des Hängenbleibens an Hindernissen und die Verletzungsgefahr in unannehmbarer Weise erhöhen würde.

Aus der AT-B-384 365 ist es zwar bekannt, das Betätigungspedal für eine Skibremse an einem Fußbrett oberhalb des Ski anzuordnen, dabei ist allerdings bei dieser bekannten Skibremse das Fußbrett in Höhenrichtung nicht federnd angeordnet. Dieser Druckschrift ist daher keine Lösung für das Problem entnehmbar, wie eine Skibremse an einem Federbrett so angeordnet werden kann, daß weder die Federbewegung noch die Funktion der Skibremse beeinträchtigt sind.

Der Vollständigkeit halber sei auf die DE-A-26 46 091 hingewiesen, bei welcher das Betätigungspedal und die Skibremse voneinander beabstandet angeordnet sind. Allerdings sind bei dieser bekannten Lösung das Betätigungspedal und die Skibremse in Skilängsrichtung voneinander beabstandet, wobei beide Bauteile an der Skioberseite montiert sind.

Ziel der Erfindung ist es, eine Skibremse der eingangs genannten Art in der Weise weiterzuentwickeln, daß eine zuverlässige Abbremsung des Ski nach dem (willkürlichen oder sturzbedingten) Entfernen des Skischuhes aus der Bindung auch dann gewährleistet ist, wenn die Skibindung nicht direkt auf der Oberseite des Ski, sondern in einem Abstand dazu auf einer in der Höhenrichtung relativ zum Ski beweglichen Platte, beispielsweise auf einem Federbrett, montiert ist.

Gelöst wird die gestellte Aufgabe erfindungsgemäß durch die kennzeichnenden Merkmale des Anspruches 1.

Durch diese spezielle Anordnung der Skibremse wird gewährleistet, daß die Bremsdorne in der Bremsstellung unabhängig vom durch das Federbrett bedingten Abstand der Skibindung zur Oberseite des Ski hin immer ausreichend weit unter die Lauffläche des Ski hin ragen, so daß immer eine zuverlässige Bremswirkung erzielt werden kann.

Weitere Ausbildungen der Erfindung sind in den Unteransprüchen gekennzeichnet.

An sich ist der Gedanke, zur Betätigung einer Skibremse eine Zugvorrichtung zu verwenden, bereits bekannt, wie beispielsweise die DE-A-26 00 850 zeigt. Allerdings ist die dort offenbarte Lösung nur dann anwendbar, wenn Betätigungspedal und Bremsorgan ihre Position relativ zueinander nicht verändern. Dadurch, daß, gemäß Anspruch 2, ein Bowdenzug Verwendung findet, wobei der Mantel des Bowdenzuges an seinen beiden Endabschnitten mittels zweier Halterungen, von denen die eine am Ski und die andere am Federbrett befestigt ist, abgestützt ist, und daß das Seil des Bowdenzuges mit seinem ersten Endabschnitt am Betätitungsorgan und mit seinem anderen Endabschnitt an einem Lastarm des Betätigungspedals angreift, wird auf besonders günstige und zuverlässige Weise erreicht, daß die Relativbewegung zwischen Federbrett und Ski keine Auswirkungen auf die Funktion der Skibremse hat.

Die im Anspruch 3 gekennzeichnete Variante ist besonders einfach und robust.

Durch die Merkmale des Anspruches 4 wird auf besonders einfache Weise erreicht, daß die Seitenwände des Betätigungspedals mit dem Betätigungsorgan der Drahtbremsarme auch bei einer Relativbewegung zwischen Federbrett und Ski dauernd in Verbindung stehen.

Die Merkmale, Vorteile und Einzelheiten der erfindungsgemäßen Skibremse werden nun anhand der Zeichnung beschrieben. Dabei zeigen die Figuren 1 bis 4 eine erste Ausführungsform der erfindungsgemäßen Skibremse, wobei die Skibremse in den Figuren 1 bis 3 in der Seitenansicht und in der Fig.4 teilweise geschnitten nach der Linie IV-IV der Fig.1 dargestellt ist. Die Figuren 5 und 6 zeigen eine zweite Ausführungsform.

In der folgenden Figurenbeschreibung werden in den verschiedenen Ausführungsbeispielen gleichbleibende Bauteile mit gleichen Bezugsnummern bezeichnet.

In Fig. 1 ist ein an sich bekanntes und daher nicht näher beschriebenes Federbrett 2 mittels eines Gelenkmechanismus 3 auf einem Ski 1 befestigt. Mit 4 ist eine Feder bezeichnet, die in diesem Ausführungsbeispiel als Luftfeder ausgebildet ist; es wäre aber selbstverständlich auch möglich, eine Blattfeder, eine Schraubenfeder oder andere Federmittel, wie zum Beispiel eine Platte oder einen Block aus einem Material mit federnden Eigenschaften (Kunststoff,Gummi), zu verwenden. Auf dem Federbrett 2 ist ein Fersenhalter 5 beliebiger bekannter Bauart montiert.

Auf dem Ski 1 sind weiters zwei Lagerstellen 6 für je einen Drahtbremsarm 7 befestigt. Die Drahtbremsarme 7 bestehen aus mehrfach gebogenem Federdraht und sind symmetrisch gestaltet. Die freien Enden der Drahtbremsarme 7 sind als Bremsdorne 8 ausgestaltet und können beispielsweise mit einer hier nicht dargestellten Kunststoffumspritzung versehen sein. Die Drahtbremsarme 7 weisen ein Betätigungsorgan 9 auf und werden durch eine Aufstellfeder 10 in Richtung zur aktiven Bremsstellung der Skibremse beaufschlagt. Die Ausgestaltung derartiger Drahtbremsarme und Lagerstellen ist dem Fachmann geläufig, bildet daher keinen Gegenstand der Erfindung und wird nicht näher beschrieben. An einem Quersteg 25 des Betätigungsorgans 9 greift ein erster Endabschnitt 13 eines Seiles 12 eines Bowdenzuges 11 an. Der Mantel 15 des Bowdenzuges 11 ist mit seinem ersten Endabschnitt 16 an einer skifesten Halterung 18 befestigt.

Der dem Betätigungsorgan 9 abgewandte, zweite, Endabschnitt 14 des Seiles 12 des Bowdenzuges 11 ist an einem Lastarm 21 eines als zweiarmiger Hebel ausgebildeten Betätigungspedals 19 befestigt, dessen Kraftarm als Trittplatte 20 ausgestaltet ist. Das Betätigungspedal 19 ist an einer Querachse 23 angelenkt, welche in einer weiteren Lagerstelle 22 angeordnet ist. Die weitere Lagerstelle 22 ist in diesem Ausführungsbeispiel direkt am Fersenhalter 5 ausgebildet. Am Federbrett 2 ist weiters eine zweite Halterung 24 für einen zweiten Endabschnitt 17 des Mantels 15 des Bowdenzuges 11 vorgesehen.

Wie in Fig. 2 erkennbar ist, führt das Niedertreten der Trittplatte 20 des Betätigungspedals 19 dazu, daß der Lastarm 21 hochgeschwenkt wird und dadurch mittels des Bowdenzuges 11 das Betätigungsorgan 9 in Richtung zum skifesten Widerlager 18 gezogen wird. Dadurch werden die Bremsdorne 8 in die Bereitschaftsstellung hochgeschwenkt.

In Fig. 3 ist erkennbar, daß ein Federn oder Wippen des Federbrettes 2 ohne Behinderung durch die Skibremse möglich ist.

In den Figuren 5 und 6 ist eine zweite Ausführungsform der erfindungsgemäßen Skibremse dargestellt. Dabei sind die Lagerstelle 6, die Drahtbremsarme 7 und die Aufstellfeder 10 im wesentlichen wie im ersten Ausführungsbeispiel ausgebildet. Das Betätigungsorgan 9a ist bügelförmig mit einem Quersteg 25a ausgebildet. Die weiteren Lagerstellen 22a für die Querachse 23a sind vor dem Fersenhalter 5 in einem Abstand zu diesem am Federbrett 2 angebracht. Das Betätigungspedal 19a ist, wie im ersten Ausführungsbeispiel, mit einer Trittplatte 20a versehen. Das Betätigungspedal 19a weist nach unten gerichtete Seitenwände 26 mit unteren Begrenzungsflächen 27 auf. Die Seitenwände 26 sind in der Seitenansicht etwa sektorförmig gestaltet, wobei ihr der Querachse 23a benachbarter Abschnitt abgerundet ist. Die unteren Begrenzungsflächen 27 des Betätigungspedals 19a wirken infolge ihrer Auflage auf den Quersteg 25a des Betätigungsorganes 9a ein und drücken diesen beim Niedertreten der Trittplatte 20a in Richtung zur Oberseite des Ski 1. Dabei werden, wie zuvor, die Bremsdorne 8 nach oben in die Bereitschaftsstellung geschwenkt. Bei einer Wippbewegung des Federbretts 2 können die unteren Begrenzungsflächen 27 des Betätigungspedals 19a den Quersteg 25a des Betätigungsorgans 9a noch weiter nach unten drücken, ohne daß die Federbewegung des Federbretts 2 behindert wird.

Es wäre möglich, ohne den Rahmen des Schutzumfanges zu verlassen, auch bei einer der ersten Ausführungsform ähnlichen Lösung, die Lagerstelle für die Querachse des Betätigungspedals direkt am oder im Federbrett anzuordnen oder auszubilden. Auch wäre es möglich, für den Quersteg des Betätigungsorganes einen gesonderten Bauteil vorzusehen oder diesen zweiteilig auszubilden. Bei der letztgenannten Lösung wären gegebenenfalls für jede Skibremse zwei symmetrisch gestaltete Bowdenzüge mit den entsprechenden Widerlagern vorzusehen.

## Patentansprüche

1. Skibremse mit zwei in Lagerstellen (6) auf der Oberseite eines Ski (1) gelagerten, gegebenenfalls in sich jeweils mehrfach abgewinkelten bzw. abgebogenen Drahtbremsarmen (7), wobei die Drahtbremsarme (7) gegebenenfalls zu einem Drahtbügel zusammengefaßt sind, welche Skibremse aus einer Bremsstellung, in der die beiden Drahtbremsarme (7) neben den Seitenflächen des Ski (1) angeordnet sind und deren als Bremsdorne (8) ausgestaltete oder mit solchen Bremsdornen versehene freie Enden unter die von der Lauffläche des Ski (1) aufgespannte Ebene ragen, in eine Bereitschaftsstellung verschwenkbar ist, in der die freien Enden der beiden Drahtbremsarme oberhalb der Ebene der Oberseite des Ski (1) liegend gehalten sind, wenn ein um eine etwa quer zur Skilängsachse verlaufende Achse (23, 23a) verschwenkbar angeordnetes Betätigungspedal (19, 19a) von einem Skischuh niedergetreten und somit in Richtung zur Oberseite des Ski (1) hin niedergehalten ist, wobei die Lagerstellen (6) der Drahtbremsarme (7) auf der Oberseite des Ski (1) angeordnet sind, wobei die Drahtbremsarme (7) ein Betätigungsorgan (9, 9a) aufweisen, und wobei das Betätigungspedal (19,19a) mit zumindest einer weiteren Lagerstelle (22,22a) zur Anordnung an oder in einem im Abstand von der Oberseite des Ski (1) angeordneten und in Richtung normal zur Oberseite des Ski (1) relativ zu diesem gegen die Kraft einer Feder (4) beweglichen Federbrett (2) ausgestattet ist, dadurch gekennzeichnet, daß das Betätigungsorgan (9,9a) mit dem Betätigungspedal (19,19a) derart gekoppelt ist, daß durch eine Bewegung der weiteren Lagerstelle (22,22a), in welcher das Betätigungspedal (19,19a) angeordnet ist, in Richtung normal zur Oberseite des Ski (1) die Funktion der Skibremse nicht beeinträchtigt wird.

2. Skibremse nach Anspruch 1, dadurch gekennzeichnet, daß die das Betätigungspedal (19) mit dem Betätigungsorgan (9) der Drahtbremsarme (7) koppelnde Vorrichtung durch einen Bowdenzug (11) gebildet ist, daß der Mantel (15) des Bowdenzuges (11) an seinen beiden Endabschnitten (16,17) mittels zweier Halterungen (18,24), von denen die eine am Ski (1) und die andere am Federbrett (2) befestigt ist, abgestützt ist, und daß das Seil (12) des Bowdenzuges (11) mit seinem ersten Endabschnitt (13) am Betätigungsorgan (9) und mit seinem anderen Endabschnitt (14) an einem Lastarm (21) des Betätigungspedals (19) angreift.

3. Skibremse nach Anspruch 1, dadurch gekennzeichnet, daß das Betätigungspedal (19a) nach unten gerichtete Seitenwände (26) aufweist, die mit unteren Begrenzungsflächen (27) versehen sind, welche letztere mit dem Betätigungsorgan (9a) der Drahtbremsarme (7) in Wirkverbindung stehen.

4. Skibremse nach Anspruch 3, dadurch gekennzeichnet, daß die Seitenwände (26) des Betätigungspedals (19a), in der Seitenansicht betrachtet, etwa sektorförmig ausgebildet sind, wobei deren einer Schwenkachse (23a) des Betätigungspedals (19a) benachbarter Abschnitt abgerundet ist.

## Claims

1. A ski brake comprising two wire brake arms (7) selectively of a multiple-crank bent configuration and mounted in bearing portions (6) on the top side of a ski (1), said wire brake arms (7) being selectively interconnected in the shape of a wire bracket, said ski brake being adapted to pivot from a braking position, in which said two wire brake arms (7) are disposed adjacent the sidewalls of the ski (1) with their free ends formed as brake teeth (8), or provided with such brake teeth, extending below the plane defined by the running face of the ski (1), to a standby position, in which the free ends of the two wire brake arms are retained to lie above the plane of the top face of the ski (1), in response to an actuator pedal (19, 19a) mounted for pivoting about an axis (23, 23a) extending substantially transversely of the longitudinal axis of the ski being dpressed by a ski boot so as to be retained in a position adjacent the top face of the ski (1), said bearing portions (6) for said wire brake arms (7) being disposed on the top face of the ski (1), said wire brake arms (7) being provided with an actuator element (9, 9a), and wherein said actuator pedal (19, 19a) is provided with at least one further bearing portion (22, 22a) for mounting it on or in a spring board (2) disposed at a spaced location above the top face of the ski (1) for perpendicular movement relative thereto against the force of a spring (4), characterized in that said actuator element (9, 9a) is coupled to said actuator pedal (19, 19a) in such a manner that the function of the ski brake is not affected by a displacement perpendicular to the top face of the ski (1) of said further bearing portion (22, 22a) in which said actuator pedal is mounted.

2. A ski brake according to claim 1, characterized in that the device coupling said actuator pedal (19) to said actuator element (9) of said wire brake arms (7) is provided in the form of a Bowden cable (11), that the sheath (15) of said Bowden cable (11) has its two end portions (16, 17) supported by two retainers (18, 24) mounted respectively on said ski (1) and on said spring board (2), and that the core wire (12) of said Bowden cable (11) has its first end portion (13) connected to said actuator element (9), and its other end portion (14), to a load arm (21) of said actuator pedal (12).

3. A ski brake according to claim 1, characterized in that said actuator pedal (19a) is formed with downwards directed sidewalls (26) defining bottom boundary faces (27) disposed to cooperate with said actuator element (9a) of said wire brake arms (7).

4. A ski brake according to claim 3, characterized in that said sidewalls (26) of said actuator pedal (19a) are of substantially sector-shaped configuration in lateral elevation, with their portions adjacent a pivot axis (23a) of said actuator pedal (19a) being rounded.

## Revendications

1. Frein de ski comportant deux bras de freinage (7) en fil métallique montés dans des zones de portée (6) sur la face supérieure d'un ski (1), et éventuellement coudés ou cintrés par eux-mêmes plusieurs fois, les bras de freinage (7) en fil métallique étant éventuellement rassemblés en un étrier en fil métallique, ledit frein de ski pouvant pivoter d'une position de freinage, dans laquelle les deux bras de freinage (7) en fil métallique se trouvent à côté des surfaces latérales du ski (1), et leurs extrémités libres, conçues comme des éperons de freinage (8) ou pourvues de tels éperons de freinage, dépassent au-dessous du plan délimité par la semelle de glissement du ski (1), à une position d'attente dans laquelle les extrémités libres des deux bras de freinage en fil métallique sont maintenues appliquées au-dessus du plan de la face supérieure du ski (1), lorsqu'une pédale d'actionnement (19, 19a), agencée à pivotement autour d'un axe (23, 23a) s'étendant à peu près transversalement par rapport à l'axe longitudinal du ski, est enfoncée par une chaussure de ski et est de la sorte, maintenue abaissée en direction de la face supérieure du ski (1) ; frein dans lequel les zones de portée (6) des bras de freinage (7) en fil métallique sont disposées sur la face supérieure du ski (1) ; dans lequel les bras de freinage (7) en fil métallique présentent un organe d'actionnement (9, 9a) ; et dans lequel la pédale d'actionnement (19, 19a) est équipée d'au moins une zone supplémentaire de portée (22, 22a), en vue de l'implantation sur ou dans une barrette (2) à ressort qui est située à distance de la face supérieure du ski (1) et est mobile dans une direction perpendiculaire à la face supérieure du ski (1), par rapport à ce dernier en s'opposant à la force d un ressort (4), caractérisé par le fait que l'organe d'actionnement (9, 9a) est accouplé à la pédale d'actionnement (19, 19a) de façon telle que la fonction du frein de ski ne soit pas affectée négativement par un mouvement, dans une direction perpendiculaire à la face supérieure du ski (1), de la zone supplémentaire de portée (22, 22a) dans laquelle la pédale d'actionnement (19, 19a) est montée.

2. Frein de ski selon la revendication 1 caractérisé par le fait que le dispositif, accouplant la pédale d'actionnement (19) à l'organe d'actionnement (9) des bras de freinage (7) en fil métallique, est formé par un câble Bowden (11) ; par le fait que la gaine (15) du câble Bowden (11) est en appui, dans ses deux régions extrêmes (16, 17), au moyen de deux éléments de retenue (18, 24) dont l'un est fixé au ski (1), et l'autre est fixé à la barrette (2) à ressort ; et par le fait que le filin (12) du câble Bowden (11) vient en prise avec l'organe d'actionnement (9) par son premier tronçon extrême (13), et avec un bras de charge (21) de la pédale d'actionnement (19) par son autre tronçon extrême (14).

3. Frein de ski selon la revendication 1, caractérisé par le fait que la pédale d'actionnement (19a) présente des parois latérales (26) qui sont dirigées vers le bas et sont munies de surfaces inférieures de délimitation (27), ces dernières étant en liaison interactive avec l'organe d'actionnement (9a) des bras de freinage (7) en fil métallique.

4. Frein de ski selon la revendication 3, caractérisé par le fait que les parois latérales (26) de la pédale d'actionnement (19a) sont réalisées, observées en élévation latérale, sensiblement en forme de secteurs dont la région voisine d'un axe de pivotement (23a) de la pédale d'actionnement (19a) est arrondie.
